# EUROPÄISCHE PATENTSCHRIFT

(11) **EP 1 216 193 B1**
(45) Veröffentlichungstag und Bekanntmachung des Hinweises auf die Patenterteilung: **06.08.2003**
(21) Anmeldenummer: 00969353.2
(22) Anmeldetag: 29.09.2000
(51) Int. Cl.: B65D 5/74, B65D 5/72

(54) **MIT EINEM WIEDERVERSCHLIESSBAREN AUSGIESSER VERSEHENE FLACHGIEBELVERBUNDPACKUNG UND VERFAHREN ZU IHRER HERSTELLUNG**
FLAT-GABLE-TOP CONTAINER INCLUDING A RE-CLOSABLE POURING SPOUT AND METHOD FOR PRODUCING THE SAME
EMBALLAGE COMPOSITE A TOIT POURVU D'UN BEC VERSEUR REFERMABLE ET PROCEDE DE PRODUCTION DUDIT EMBALLAGE

(30) Priorität: 01.10.1999 DE 19947296
(43) Veröffentlichungstag der Anmeldung: 26.06.2002
(73) Patentinhaber: SIG Combibloc GmbH, 52441 Linnich (DE)
(72) Erfinder: BÖMER, Hans, 40699 Erkrath (DE); DAMMERS, Matthias, 52477 Alsdorf (DE); MEHLER, Christoph, 41199 Mönchengladbach (DE); WEITEDER, Hans, 79312 Emmendingen (DE)
(74) Vertreter: Cohausz & Florack
(86) Internationale Anmeldenummer: EP0009572
(87) Internationale Veröffentlichungsnummer: WO01025098

(56) Entgegenhaltungen:
- EP-A- 0 332 800
- EP-A- 0 755 862
- WO-A-91/12181
- DE-A- 4 409 945
- FR-A- 2 770 832

## Beschreibung

Die Erfindung betrifft eine Flachgiebelverbundpackung, insbesondere eine quaderförmige Ohrenpackung, wobei der Verbund wenigstens eine Trägerschicht aus Papier oder Karton, eine Haftvermittlerschicht, eine Sauerstoffsperrschicht, vorzugsweise aus Aluminium, und eine beidseitige Kunststoffbeschichtung aus Polyethylen (PE) aufweist, mit einer im Packungsgiebel vorgesehenen Gießöffnung und mit einem wiederverschließbaren Ausgießelement, das einen Flansch und einen damit verbundenen Verschlußdeckel aufweist, dessen die Gießöffnung umgebender Flansch fest mit der Packungsoberfläche verbunden ist sowie ein Verfahren zur Herstellung einer solchen Flachgiebelverbundpackung.

Bei der Gießöffnung handelt es sich üblicherweise um eine im Packungsgiebel vorgesehene, überbeschichtete Gießöffnung oder eine im Bereich des Packungsgiebels ausgestanzte Gießöffnung.

Flachgiebelverbundpackungen sind in vielfacher Ausfertigung bekannt. Sie finden vornehmlich auf dem Gebiet der Flüssigkeitsverpackung im Zusammenhang mit Kalt-, Kalt-Steril-, Heiß- und aseptischer Füllung Verwendung. Diese Packungen sind teilweise mit auf den Giebel aufgesiegelten Ausgießelementen versehen, die mit einem Verschlußdeckel wiederverschließbar ausgestaltet sind. Zum erstmaligen Öffnen derartiger Packungen ist es bekannt, ein auf das die nach ihrem Öffnen eine Gießöffnung bildende Öffnungsfläche bildende Verbundstück aufgesiegeltes Öffnungselement vorzusehen.

So ist bei der aus der DE 44 09 945 A1 bekannten Flachgiebelverbundpackung vorgeschlagen worden, eine die Öffnungsfläche umlaufende Einkerbung vorzusehen und innerhalb der Einkerbung eine Öffnungshilfe zum Herausziehen des von der Einkerbung umgebenen, die Öffnungsfläche bildenden Verbundstücks kraftschlüssig anzubringen. Die zuvor beschriebene Flachgiebelverbundpackung ist jedoch in mehreren Punkten verbesserungswürdig. Zum einen ist es denkbar, daß die meist als Siegelung ausgeführte kraftschlüssige Verbindung der Öffnungshilfe und des Verbundstücks durch die Beanspruchung des Transports der Packung geschwächt oder gar gelöst wird. Damit wäre die beschriebene Packung nicht mehr durch die Öffnungshilfe öffenbar.

Des weiteren ist bei der beschriebenen Packung vorgesehen, das die Öffnungsfläche bildende Verbundmaterial vollständig mittels der Öffnungshilfe zu entfernen. Dadurch entsteht schon während des ersten Öffnungsvorgangs der Flachgiebelverbundpackung ein Wegwerfteil, das separat entsorgt werden muß.

Davon ausgehend liegt der vorliegenden Erfindung die Aufgabe zugrunde, eine Flachgiebelverbundpackung der eingangs beschriebenen Art sowie ein Verfahren zur deren Herstellung so auszugestalten und weiterzubilden, daß ein sicheres Öffnen der Packung möglich ist.

Bezüglich der Flachgiebelverbundpackung besteht die Lösung der Aufgabe darin, daß bei einer Flachgiebelverbundpackung nach dem Oberbegriff von Patentanspruch 1 ein an der Packungsinnenseite anliegendes Öffnungselement mittels eines die überkaschierte Gießöffnung durchstoßenden Verbindungselementes mit dem Verschlußdeckel zu einer nicht lösbaren Einheit verbindbar ist.

Bei einer Flachgiebelverbundpackung mit einer im Bereich des Packungsgiebels ausgestanzten Gießöffnung gemäß dem Oberbegriff des Patentanspruchs 4 besteht die Lösung der Aufgabe darin, daß im Bereich der Gießöffnung ein an der Packungsinnenseite anliegendes Dichtungselement mittels eines Verbindungselementes mit dem Verschlußdeckel zu einer nicht lösbaren Einheit verbindbar ist, daß das Dichtungselement eine größere Fläche als die Gießöffnung, eine der Kontur der Gießöffnung entsprechende, ein Öffnungselement umgrenzende Schwächungslinie aufweist sowie mit einer produktseitigen Gas- bzw. Aromasperrschicht versehen ist und daß beim Öffnen des Ausgießelements das Öffnungselement aus dem Dichtungselement herausgetrennt wird.

Bezüglich des Herstellungsverfahrens einer solchen Flachgiebelverbundpackung ist die Aufgabe durch die folgenden Schritte gelöst:
- Herstellen der Gießöffnung in der Trägerschicht,
- Überbeschichten der Gießöffnung mit der äußeren PE-Schicht, der Sauerstoffsperrschicht und der inneren PE-Schicht,
- Auf formen des Packungsbodens,
- Durchstoßen der die Gießöffnungen bedeckenden Folienschichten mit dem Verbindungselement,
- Verbinden des Öffnungselementes mit der inneren PE-Schicht,
- Anbringen des Ausgießelementes und Verbinden des Verschlußdeckels mit dem Öffnungselement mittels des Verbindungselementes und
- Faltung und Siegelung des Packungsgiebels nach dem Befüllen.

Bei einer Flachgiebelverbundpackung mit einer im Bereich des Packungsgiebels ausgestanzten Gießöffnung gemäß dem Oberbegriff des Patentanspruchs 4 ist die Aufgabe bezüglich des Herstellungsverfahrens durch die folgenden Schritte gelöst:
- Beschichten der Trägerschicht mit der äußeren PE-Schicht, der Sauerstoffsperrschicht und der inneren PE-Schicht,
- Herstellen der Gießöffnung im Bereich des Packungsgiebels,
- Aufformen des Packungsbodens,
- Anbringen des Ausgießelementes und des Dichtungselementes und Verbinden des Verschlußdeckels mit dem Öffnungselement mittels des Verbindungselementes und
- Faltung und Siegelung des Packungsgiebels nach dem Befüllen.

Erfindungsgemäß wird ein sicheres Öffnen der Flachgiebelverbundpackung gewährleistet. So wird beim ersten Öffnen des Verschlußdeckels das im Verhältnis zum Verschlußdeckel unterhalb der Gießöffnung liegende Öffnungselement aus der Packung herausgezogen. Dabei gibt es die Gießöffnung frei und bildet so das Gießloch. Bei der Ausführung der Flachgiebelverbundpackung mit einer überbeschichteten Gießöffnung nimmt das Öffnungselement, während es aus Packung herausgezogen wird, die die Gießöffnung bedeckenden Folienschichten mit. Bei der Ausführung der Flachgiebelverbundpackung mit einer im Bereich des Packungsgiebels ausgestanzten Gießöffnung gibt das die Gießöffnung von der Packungsinnenseite her verschließende Öffnungselement die Gießöffnung frei.

Im Gegensatz zum Stand der Technik werden die über die Gießöffnung überbeschichteten Folienschichten nicht mehr durch eine möglicherweise fehlerhafte kraftschlüssige Verbindung mit dem Öffnungselement durch das Betätigen des Öffnungselementes entfernt, sondern es werden entweder die über die Gießöffnung kaschierten Folien durch das beim Öffnen des Verschlußdeckels aus der Packung herausgezogene Öffnungselement von unten aus der Packung mitgenommen, oder bei einer durch das Öffnungselement verschlossenen Gießöffnung wird diese beim ersten Öffnen freigegeben.

Da das Öffnungselement mit der inneren PE-Folie verbunden ist, ist zusätzlich sichergestellt, daß die durch das Durchstoßen des Verbindungselementes geschwächte Öffnungsfläche den hygienischen Erfordernissen entsprechend abgedichtet ist.

Um die beim erstmaligen Öffnen von dem Öffnungselement mitgenommenen Folienschichten möglichst großflächig zu entfernen, ist es zweckmäßig, daß die Kontur des Öffnungselementes vorzugsweise im wesentlichen der Kontur der Gießöffnung entspricht. Zum Öffnen der überbeschichteten Gießöffnung ist es dabei besonders zweckmäßig, wenn das Öffnungselement an seinen zur inneren PE-Schicht weisenden Rändern scharfkantig ausgebildet ist. Zudem werden dadurch die zum erstmaligen Öffnen des Verschlußdeckels und den dadurch bedingten Herausziehen des Öffnungselementes aus der Packung benötigten Kräfte verringert. Zusätzlich wird durch diese Ausgestaltung gewährleistet, daß die das gebildete Gießloch umgebenden Ränder der PE-Folie gleichmäßig abgetrennt sind, so daß mit der erfindungsgemäßen Flachgiebelverbundpackung nicht nur die hygienischen sondern auch die ästhetischen Wünsche der Verbraucher geachtet werden.

Alternativ ist es möglich, daß das Öffnungselement umgrenzt von einer Schwächungslinie in einem Dichtungselement ausgebildet ist, dessen Fläche größer als die der Gießöffnung ist, wobei die Fläche des Öffnungselements der der ausgestanzten Gießöffnung entspricht. Bei einer solchen Ausgestaltung des Öffnungselements bricht das Öffnungselement beim erstmaligen Öffnen entlang der Schwächungslinie aus dem Dichtungselement und wird aus der Packung gezogen. Der verbleibende Rest des Dichtungselements verbleibt als ein die Gießöffnung umgebender Ring in der Packung.

Die Herstellung des wiederverschließbaren Ausgießelementes wird dadurch erleichtert, daß das Verbindungselement einstückig am Öffnungselement angeformt ist. Es ist jedoch auch möglich, daß das Verbindungselement einstückig am Verschlußdeckel angeformt ist. Ebenso ist es von Vorteil, wenn der Verschlußdeckel eine Ausnehmung zur Aufnahme des dem Verschlußdeckel zugewandten Endes des Verbindungselementes aufweist. Durch diese Ausgestaltung wird das Verbinden des Verbindungselementes mit dem Verschlußdeckel vereinfacht.

Für ein sicheres Öffnen der Gießöffnung durch das Öffnungselement hat es sich von Vorteil erwiesen, wenn die im Verschlußdeckel vorgesehene Ausnehmung näher an der Betätigungsseite des Verschlußdeckels, als an der Anlenkung des Verschlußdeckels an das Ausgießelement angeordnet ist. Durch diese Ausgestaltung sind bei überkaschierter Gießöffnung die durch das Öffnungselement in die Folienschichten eingeleiteten Kräfte größer, als wenn die Ausnehmung in der Mitte des Verschlußdeckels angebracht wäre. Bei der Ausgestaltung der Flachgiebelverbundpackung mit einer durch das Öffnungselement verschlossenen, ausgestanzten Gießöffnung läßt sich durch diese Anordnung des Verbindungselementes das Öffnungselement besser aus dem Dichtungselement herauslösen.

Es hat sich als besonders zweckmäßig erwiesen, wenn das Verbindungselement als Stift oder Steg ausgestaltet ist. Dadurch wird das Durchstoßen der die Gießöffnung bedeckenden Folienschichten mit dem Verbindungselement und das Verbinden des Öffnungselementes mit dem Verschlußdeckel mittels des Verbindungselements, wie es in dem erfindungsgemäßen Verfahren beschrieben ist, vereinfacht.

Das Verbindungselement wird besonders wirksam mit dem Verschlußdeckel verbunden, wenn es an seinem freien Ende als Widerhaken zum formschlüssigen Verbinden des Öffnungselementes mit dem Öffnungsdeckel ausgebildet ist. Durch diese Ausgestaltung kann das Verbindungselement beim Aufbringen des Ausgießelementes mit dem Verschlußdeckel formschlüssig verrasten.

Alternativ oder zusätzlich kann das Verbindungselement durch thermische Behandlung form- und/oder kraftschlüssig mit dem Verschlußdeckel verbunden sein, um eine besonders sichere Verbindung zwischen dem Verbindungselement und dem Verschlußdeckel zu erreichen.

Das Verbindungselement läßt sich besonders dann einfach in die Ausnehmung des Verschlußdeckels einführen, wenn es in einer zum geschlossenen Deckel senkrechten Ebene geschlitzt ist. Dadurch kann das Verbindungselement an seinem dem Verschlußdeckel zugewandten Ende zusammengedrückt werden und so, insbesondere in der Ausführungsform mit einem als Widerhaken ausgebildeten Querschnitt, leichter in die Ausnehmung des Verschlußdeckels eingebracht werden.

Ein besonderer Schutz des Verbrauchers wird gewährleistet, wenn zwischen dem Flansch und dem Verschlußdeckel des Ausgießelementes ein "Originalitätssiegel" vorgesehen ist, das beim erstmaligen Öffnen des Verschlußdeckels zerstört wird.

Die Erfindung wird nachfolgend anhand einer lediglich ein Ausführungsbeispiel darstellenden Zeichnung näher erläutert. In der Zeichnung zeigen
- Fig. 1: einen Querschnitt durch ein erfindungsgemäßes Ausgießelement,
- Fig. 2: eine perspektivische Darstellung des noch ungeöffneten Ausgießelementes nach Fig. 1,
- Fig. 3: eine perspektivische Darstellung des geöffneten Ausgießelementes nach Fig. 1,
- Fig. 4A: eine erste Ausgestaltung des Öffnungselementes,
- Fig. 4B: eine zweite Ausgestaltung des Öffnungselementes,
- Fig. 4C: eine dritte Ausgestaltung des Öffnungselementes und
- Fig. 5: einen Querschnitt durch ein erfindungsgemäßes Ausgießelement mit einem Öffnungselement nach Fig. 4C.

In Fig. 1 ist ein Ausgießelement 1 mit einem Verschlußdeckel 2, einem Flansch 3 und einem Öffnungselement 4 dargestellt. Das Öffnungselement 4 weist ein Verbindungselement 5 auf, dessen dem Verschlußdeckel 2 zugewandtes Ende 6 einen nach Art eines Widerhakens ausgestalteten Kopf aufweist. Das Verbindungselement 5 ist mit einer an der Packungsinnenseite anliegenden Platte 7 des Öffnungselementes 4 verbunden. Der Verschlußdeckel 2 weist eine Ausnehmung 8 zur Aufnahme des widerhakenförmigen Endes 6 des Verbindungselementes 5 auf.

Wie aus Fig. 2 ersichtlich weist der Verschlußdeckel 2 ferner ein Betätigungselement 9 auf, mit dem der Verschlußdeckel 2 geöffnet werden kann. Der Verschlußdeckel 2 ist wie dargestellt und insoweit bevorzugt über ein Originalitätssiegel 10 mit dem Flansch 3 des Ausgießelementes 1 verbunden. Das Ausgießelement 1 ist über seinen Flansch 3 mit der Flachgiebelverbundpackung 11 verbunden.

Beim erstmaligen Öffnen des Verschlußdeckels 2 mit dem Betätigungselement 9 wird durch den formschlüssigen Verbund des widerhakenförmigen Endes 6 mit dem Verschlußdeckel 2 die Platte 7 des Öffnungselementes 4 von dem Verbindungselement 5 aus der Flachgiebelpackung 11 herausgezogen. Bei diesem Öffnungsvorgang durchtrennt die Platte 7 des Öffnungselementes 4 die die Gießöffnung bedeckenden Folienschichten 12. Zusätzlich wird beim erstmaligen Öffnen der Flachgiebelverbundpackung das Originalitätssiegel 10 durchbrochen, wobei ein Teil 10A am Verschlußdeckel 2 und ein zweiter Teil 10B am Flansch 3 des Ausgießelementes 1 verbleiben.

Fig. 3 zeigt das Ausgießelement im geöffneten Zustand. Dargestellt ist das durch die Öffnungsbewegung des Verschlußdeckels 2 aus der Packung herausgezogenen Öffnungselement 4. Die mitgenommenen Folienschichten 12 verbleiben durch das Verbindungselement 5 gehalten und die vorzugsweise klebende Verbindung zwischen dem Öffnungselement 4 und den Folienschichten 12 haftend auf der Platte 7 des Öffnungelementes 4. Ferner ist das zerstörte Originalitätssiegel 10 mit seiner an dem Verschlußdeckel 2 verbleibenden Resthälfte 10A und seiner an dem Flansch 3 verbleibenden Resthälfte 10B gezeigt.

In der Fig. 4A ist eine erste Ausgestaltung eines Öffnungselementes 4 mit einem einstückig an der Platte 7 angeformten, stiftförmigen Verbindungselement 5 dargestellt. Das stiftförmige Verbindungselement 5 weist ein konisch zulaufendes Ende 6 auf, dessen unterer Durchmesser größer ist, als der Durchmesser des stiftförmigen Verbindungselementes 5 und somit die Aufgabe eines Widerhakens erfüllt.

Fig. 4B zeigt eine weitere Ausgestaltung eines Öffnungselementes 4' mit einem einstückig an der Platte 7' angeformten, stegförmigen Verbindungselement 5'. Das stegförmige Verbindungselement 5' weist ein Ende 6' auf, dessen Querschnitt nach Art eines Widerhakens geformt ist.

In der Fig. 4C ist ein Öffnungselement 14 nach einer dritten Ausgestaltung der Erfindung gezeigt, bei dem eine als Dichtungselement 4" ausgebildete Platte 7" eine Schwächungslinie 13 mit der Kontur der Gießöffnung aufweist. An der Platte 7" ist ein stiftförmiges Verbindungselement 5 angeformt, das ein kegelförmig zulaufendes Ende 6" aufweist, dessen unterer Durchmesser größer ist, als der Durchmesser des stiftförmigen Verbindungselementes 5 und somit die Aufgabe eines Widerhakens erfüllt.

Fig. 5 zeigt unter Beibehaltung gleicher Bezugszeichen für gleiche Elemente aus der Fig. 1 ferner ein Öffnungselement 14 mit einer als Dichtungselement 4" ausgebildeten Platte 7" mit einer Schwächungslinie 13, die die Kontur der Gießöffnung hat. Die Platte 7" weist einen größeren Querschnitt als die Gießöffnung auf, so daß sie die die Gießöffnung umgebenden Bereiche des Verbunds überlappt. Produktseitig ist das Dichtungselement 4" mit einer Gas- bzw. Aromasperrschicht 16 versehen. Bei einem Öffnen des Ausgießelementes 1 wird das Öffnungselement 14 aus dem Dichtungselement 4" entlang der Schwächungslinie 13 herausgebrochen und aus der Packung gezogen, während der verbleibende Teil des Dichtungselements 13 als ein die Gießöffnung umgebender Ring verbleibt.

## Patentansprüche

1. Flachgiebelverbundpackung, insbesondere quaderförmige Ohrenpackung, wobei der Verbund wenigstens eine Trägerschicht aus Papier oder Karton, eine Haftvermittlerschicht, eine Sauerstoffsperrschicht, vorzugsweise aus Aluminium, und eine beidseitige Kunststoffbeschichtung aus Polyethylen (PE) aufweist, mit einer im Packungsgiebel vorgesehenen, überbeschichteten Gießöffnung, die nach dem Durchtrennen ein Gießloch bildet, und mit einem wiederverschließbaren Ausgießelement (1), das einen Flansch (3) und einen damit verbundenen Verschlußdeckel (2) aufweist, dessen die Gießöffnung umgebender Flansch (3) fest mit der Packungsoberfläche verbunden ist,
**dadurch gekennzeichnet, daß** ein an der Packungsinnenseite anliegendes Öffnungselement (4,4') mittels eines die überkaschierte Gießöffnung durchstoßenden Verbindungselementes (5,5') mit dem Verschlußdeckel (2) zu einer nicht lösbaren Einheit verbindbar ist.

2. Flachgiebelverbundpackung nach Anspruch 1,
**dadurch gekennzeichnet, daß** die Kontur des Öffnungselementes (7,7') im wesentlichen der Kontur der Gießöffnung entspricht.

3. Flachgiebelverbundpackung nach Anspruch 1 oder 2,
**dadurch gekennzeichnet, daß** das Öffnungselement (4,4') an seinen zur inneren PE-Schicht weisenden Rändern scharfkantig ausgebildet ist.

4. Flachgiebelverbundpackung, insbesondere quaderförmige Ohrenpackung, wobei der Verbund wenigstens eine Trägerschicht aus Papier oder Karton, eine Haftvermittlerschicht, eine Sauerstoffsperrschicht, vorzugsweise aus Aluminium, und eine beidseitige Kunststoffbeschichtung aus Polyethylen (PE) aufweist, mit einer im Bereich des Packungsgiebels ausgestanzten Gießöffnung, und mit einem wiederverschließbaren Ausgießelement (1), das einen Flansch (3) und einen damit verbundenen Verschlußdeckel (2) aufweist, dessen die Gießöffnung umgebender Flansch (3) fest mit der Packungsoberfläche verbunden ist,
**dadurch gekennzeichnet, daß** im Bereich der Gießöffnung ein an der Packungsinnenseite anliegendes Dichtungselement (4") mittels eines Verbindungselementes (5, 5') mit dem Verschlußdeckel (2) zu einer nicht lösbaren Einheit verbindbar ist, daß das Dichtungselement (4") eine größere Fläche als die Gießöffnung, eine der Kontur der Gießöffnung entsprechende, ein Öffnungselement (14) umgrenzende Schwächungslinie (13) aufweist sowie mit einer produktseitigen Gas- bzw. Aromasperrschicht (16) versehen ist und daß beim Öffnen des Ausgießelements (1) das Öffnungselement (14) aus dem Dichtungselement (4") herausgetrennt wird.

5. Flachgiebelverbundpackung nach einem der Ansprüche 1 bis 4,
**dadurch gekennzeichnet, daß** das Öffnungselement bzw. das Dichtungselement(4, 4', 4") als eine eben an der Packungsinnenseite anliegende Platte (7, 7', 7") ausgebildet ist.

6. Flachgiebelverbundpackung nach einem der Ansprüche 1 bis 5,
**dadurch gekennzeichnet, daß** das Verbindungselement (5,5') einstückig am Öffnungselement (4,4',14) angeformt ist.

7. Flachgiebelverbundpackung nach einem der Ansprüche 1 bis 6,
**dadurch gekennzeichnet, daß** der Verschlußdeckel (2) eine Ausnehmung (8) zur Aufnahme des dem Verschlußdeckel (2) zugewandten Endes des Verbindungselementes (5,5') aufweist.

8. Flachgiebelverbundpackung nach Anspruch 7,
**dadurch gekennzeichnet, daß** die Ausnehmung (8) näher an der Betätigungsseite des Verschlußdeckels (2) als an der Anlenkung des Verschlußdeckels (2) an den Flansch (3) angeordnet ist.

9. Flachgiebelverbundpackung nach einem der Ansprüche 1 bis 5,
**dadurch gekennzeichnet, daß** das Verbindungselement (5,5') einstückig am Verschlußdeckel (2) angeformt ist.

10. Flachgiebelverbundpackung nach einem der Ansprüche 1 bis 9,
**dadurch gekennzeichnet, daß** als Verbindungselement (5) ein Stift vorgesehen ist.

11. Flachgiebelverbundpackung nach einem der Ansprüche 1 bis 9,
**dadurch gekennzeichnet, daß** als Verbindungselement (5') ein Steg vorgesehen ist.

12. Flachgiebelverbundpackung nach einem der Ansprüche 1 bis 11,
**dadurch gekennzeichnet, daß** das Verbindungselement (5,5') einen als Widerhaken ausgebildeten Querschnitt zum formschlüssigen Verbinden des Öffnungselementes (4,4',14) mit dem Verschlußdeckel (2) aufweist.

13. Flachgiebelverbundpackung nach einem der Ansprüche 1 bis 12,
**dadurch gekennzeichnet, daß** das Verbindungselement (5,5') durch thermische Behandlung form- und/oder kraftschlüssig mit dem Verschlußdeckel (2) verbunden ist.

14. Flachgiebelverbundpackung nach einem der Ansprüche 1 bis 13,
**dadurch gekennzeichnet, daß** das Verbindungselement (5,5') an seinem dem Verschlußdeckel (2) zugewandten Ende mindestens in einer zum geschlossenen Verschlußdeckel (2) senkrechten Ebene geschlitzt ist.

15. Flachgiebelverbundpackung nach einem der Ansprüche 1 bis 14,
**dadurch gekennzeichnet, daß** zwischen dem Flansch (3) und dem Verschlußdeckel (2) des Ausgießelementes (1) ein "Originalitätssiegel" (10) vorgesehen ist, das beim erstmaligen Öffnen des Verschlußdeckels (2) zerstört wird.

16. Verfahren zur Herstellung einer Flachgiebelverbundpackung nach einem der Ansprüche 1 bis 3 oder 5 bis 15,
**gekennzeichnet durch** die folgenden Schritte:
- Herstellen der Gießöffnung in der Trägerschicht,
- Überbeschichten der Gießöffnung mit der äußeren PE-Schicht, der Sauerstoffsperrschicht und der inneren PE-Schicht,
- Aufformen des Packungsbodens,
- Durchstoßen der die Gießöffnungen bedeckenden Folienschichten mit dem Verbindungselement (5,5'),
- Verbinden des Öffnungselementes (4,4') mit der inneren PE-Schicht,
- Anbringen des Ausgießelementes (1) und Verbinden des Verschlußdeckels (2) mit dem Öffnungselement (4,4') mittels des Verbindungselementes (5,5') und
- Faltung und Siegelung des Packungsgiebels nach dem Befüllen.

17. Verfahren zur Herstellung einer Flachgiebelverbundpackung nach einem der Ansprüche 4 bis 15,
**gekennzeichnet durch** die folgenden Schritte:
- Beschichten der Trägerschicht mit der äußeren PE-Schicht, der Sauerstoffsperrschicht und der inneren PE-Schicht,
- Herstellen der Gießöffnung im Bereich des Packungsgiebels,
- Aufformen des Packungsbodens,
- Anbringen des Ausgießelementes (1) und des Dichtungselementes (4") und Verbinden des Verschlußdeckels (2) mit dem Öffnungselement (14) mittels des Verbindungselementes (5,5') und
- Faltung und Siegelung des Packungsgiebels nach dem Befüllen.

18. Verfahren nach Anspruch 16 oder 17,
**dadurch gekennzeichnet, daß** das Verbindungselement (5,5') beim Aufbringen des Ausgießelementes (1) mit dem Verschlußdeckel (2) verrastet.

19. Verfahren nach einem der Ansprüche 16 bis 18,
**dadurch gekennzeichnet, daß** das Verbindungselement (5,5') durch thermische Verformung mit dem Verschlußdeckel (2) verbunden wird.

## Claims

1. A flat gable composite package, in particular, a parallelepiped package having ears, wherein the composite material comprises at least one carrier layer of paper or cardboard, a bonding layer, an oxygen barrier layer that is preferably made of aluminum and a two-sided plastic coating of polyethylene (PE), with an overcoated pour opening provided in the package gable that forms a pour hole after being severed and with a reclosable pouring element (1) which comprises a flange (3) and a cover (2) connected thereto, wherein the flange (3) of the pouring element which surrounds the pour opening is rigidly connected to the package surface, **characterized in that** an opening element (4, 4') that fits closely to the inner side of the package can be connected with the cover (2) resulting in an inseparable unit by means of a connecting element (5, 5') that penetrates the overcoated pour opening.

2. The flat gable composite package according to Claim 1, **characterized in that** the contour of the opening element (7, 7') essentially corresponds to the contour of the pour opening.

3. The flat gable composite package according to Claim 1 or 2, **characterized in that** the opening element (4, 4') is formed in a sharp-edged fashion on its edges that point toward the inner PE layer.

4. The flat gable composite package, in particular, a parallelepiped package having ears, wherein the composite material comprises at least one carrier layer of paper or cardboard, a bonding layer, an oxygen barrier layer that is preferably made of aluminum and a two-sided plastic coating of polyethylene (PE), with a pour opening punched out in the region of the package gable, and with a reclosable pouring element (1) which comprises a flange (3) and a cover (2) connected thereto, wherein the flange (3) of the pouring element which surrounds the pour opening is rigidly connected to the package surface, **characterized in that** a sealing element (4'') that fits closely to the inner side of the package in the region of the pour opening can be connected with the cover (2) resulting in an inseparable unit by means of a connecting element (5, 5'), **in that** the sealing element (4'') has a larger surface than the pour opening, **in that** the sealing element contains a weakening line (13) that corresponds to the contour of the pour opening and defines an opening element (14), **in that** the sealing element is provided with a gas and aroma barrier layer (16) on the product side, and **in that** the opening element (14) is separated out of the sealing element (4'') when the pouring element (1) is opened.

5. The flat gable composite package according to one of Claims 1 to 4, **characterized in that** the opening element and the sealing element (4, 4', 4''), respectively, are realized in the form of a plate (7, 7', 7'') that tightly fits to the inner side of the package.

6. The flat gable composite package according to one of Claims 1 to 5, **characterized in that** the connecting element (5, 5') is integrally formed with the opening element (4, 4', 14).

7. The flat gable composite package according to one of Claims 1 to 6, **characterized in that** the cover (2) comprises a recess (8) for accommodating the end of the connecting element (5, 5') which faces the cover (2).

8. The flat gable composite package according to Claim 7, **characterized in that** the recess (8) is situated closer to the actuating side of the cover (2) than to the coupling between the cover (2) and the flange (3).

9. The flat gable composite package according to one of Claims 1 to 5, **characterized in that** the connecting element (5, 5') is integrally formed with the cover (2).

10. The flat gable composite package according to one of Claims 1 to 9, **characterized in that** a pin is provided as the connecting element (5).

11. The flat gable composite package according to one of Claims 1 to 9, **characterized in that** a web is provided as the connecting element (5').

12. The flat gable composite package according to one of Claims 1 to 11, **characterized in that** the connecting element (5, 5') has a barb-shaped cross section in order to positively connect the opening element (4, 4', 14) to the cover (2).

13. The flat gable composite package according to one of Claims 1 to 12, **characterized in that** the connecting element (5, 5') is positively and/or non-positively connected to the cover (2) by means of a thermal treatment.

14. The flat gable composite package according to one of Claims 1 to 13, **characterized in that** the connecting element (5, 5') at its end which faces the cover (2) is slotted at least in one plane that extends perpendicular to the closed cover (2).

15. The flat gable composite package according to one of Claims 1 to 14, **characterized in that** a "tamper-proofing seal" (10) is provided between the flange (3) and the cover (2) of the pouring element (1), wherein said tamper-proofing seal is destroyed when the cover (2) is opened for the first time.

16. A method for manufacturing a flat gable composite package according to one of Claims 1 to 3 or 5 to 15, **characterized by** the following steps:
- producing the pour opening in the carrier layer,
- overcoating the pour opening with the outer PE layer, the oxygen barrier layer and the inner PE layer,
- forming the package bottom,
- penetrating the foil layers that cover the pour opening with the connecting element (5, 5'),
- connecting the opening element (4, 4') to the inner PE layer,
- attaching the pouring element (1) and connecting the cover (2) to the opening element (4, 4') by means of the connecting element (5, 5'), and
- folding and sealing the package gable after the package is filled.

17. The method for manufacturing a flat gable composite package according to one of Claims 4 to 15, **characterized by** the following steps:
- coating the carrier layer with the outer PE layer, the oxygen barrier layer and the inner PE layer,
- producing the pour opening in the region of the package gable,
- forming the package bottom,
- attaching the pouring element (1) and the sealing element (4'') and connecting the cover (2) to the opening element (14) by means of the connecting element (5, 5'), and
- folding and sealing the package gable after the package is filled.

18. The method according to Claim 16 or 17, **characterized in that** the connecting element (5, 5') interlocks with the cover (2) when the pouring element (1) is attached.

19. The method according to one of Claims 16 to 18, **characterized in that** the connecting element (5, 5') is connected to the cover (2) by means of thermal deformation.

## Revendications

1. Emballage composite à fronton plat, notamment un emballage parallélépipèdique à oreilles, le composite comportant au moins une couche support en papier ou carton, une couche d'agent adhésif, une couche de barrage d'oxygène, préférentiellement en aluminium et un double revêtement de matière synthétique en polyéthylène (PE), avec une ouverture de versement couverte d'une couche, prévue dans le fronton de l'emballage formant un trou de versement à la suite de la section, et avec un élément de versement (1) pouvant être refermé comportant une bride (3) et un couvercle de fermeture (2) relié à celle-ci, la bride (3) qui entoure l'ouverture de versement étant reliée solidairement à la surface de l'emballage, **caractérisé en ce qu'**un élément d'ouverture (4,4') épousant le côté intérieur de l'emballage peut être raccordé au couvercle de fermeture (2) au moyen d'un élément de raccordement (5,5') perçant l'ouverture de versement contrecollée, pour former une unité indissociable.

2. Emballage composite à fronton plat selon la revendication 1, **caractérisé en ce que** le contour d'élément d'ouverture (7,7') correspond essentiellement au contour de l'ouverture de versement.

3. Emballage composite à fronton plat selon la revendication 1 ou 2, **caractérisé en ce que** l'élément d'ouverture (4,4') est réalisé avec des arêtes vives sur les bords dirigés vers la couche intérieure en PE.

4. Emballage composite à fronton plat, notamment un emballage parallélépipèdique à oreilles, le composite comportant au moins une couche support en papier ou carton, une couche d'agent adhésif, une couche de barrage d'oxygène, préférentiellement en aluminium et un double revêtement de matière synthétique en polyéthylène (PE), avec une ouverture de versement découpée à la matrice dans la zone du fronton de l'emballage, et avec un élément de versement (1) pouvant être refermé comportant une bride (3) et un couvercle de fermeture (2) relié à celle-ci, la bride (3) qui entoure l'ouverture de versement étant reliée solidairement à la surface de l'emballage, **caractérisé en ce qu'**un élément d'étanchéité (4") épousant le côté intérieur de l'emballage dans la zone de l'ouverture de versement peut être raccordé au couvercle de fermeture (2) au moyen d'un élément de raccordement (5, 5') pour former une unité indissociable, **en ce que** l'élément d'étanchéité (4") comporte une surface plus grande que l'ouverture de versement correspondant au contour de l'ouverture de versement et une ligne d'affaiblissement (13) délimitant un élément d'ouverture (14), comportant par ailleurs une couche de barrage d'arôme ou de gaz (16) côté produit, et **en ce qu'**en ouvrant l'élément de versement (1) l'élément d'ouverture (14) est séparé et chassé de l'élément d'étanchéité (4").

5. Emballage composite à fronton plat selon l'une quelconque des revendications 1 à 4, **caractérisé en ce que** l'élément d'ouverture ou l'élément d'étanchéité (4, 4', 4") est réalisé comme une plaque (7, 7', 7") épousant de manière plane le côté intérieur de l'emballage.

6. Emballage composite à fronton plat selon l'une quelconque des revendications 1 à 5, **caractérisé en ce que** l'élément de raccordement (5, 5') est réalisé d'une seule pièce et épouse l'élément d'ouverture (4, 4', 14).

7. Emballage composite à fronton plat selon l'une quelconque des revendications 1 à 6, **caractérisé en ce que** le couvercle de fermeture (2) comporte un creux (8) en vue du logement de l'extrémité de l'élément de raccordement (5, 5') se trouvant en face du couvercle de fermeture (2).

8. Emballage composite à fronton plat selon la revendication 7, **caractérisé en ce que** le creux (8) est disposé plus près du côté de l'actionnement du couvercle de fermeture (2) que de l'articulation du couvercle de fermeture (2) à la bride (3).

9. Emballage composite à fronton plat selon l'une quelconque des revendications 1 à 5, **caractérisé en ce que** l'élément de raccordement (5, 5') est réalisé d'une seule pièce et épouse le couvercle de fermeture (2).

10. Emballage composite à fronton plat selon l'une quelconque des revendications 1 à 9, **caractérisé en ce qu'**une pointe est prévue comme élément de raccordement (5).

11. Emballage composite à fronton plat selon l'une quelconque des revendications 1 à 9, **caractérisé en ce que** une arête est prévue comme élément de raccordement (5').

12. Emballage composite à fronton plat selon l'une quelconque des revendications 1 à 11, **caractérisé en ce que** l'élément de raccordement (5, 5') comporte une section en forme de barbe en vue du raccordement par complémentarité de forme de l'élément d'ouverture (4, 4', 14) au couvercle de fermeture (2).

13. Emballage composite à fronton plat selon l'une quelconque des revendications 1 à 12, **caractérisé en ce que** l'élément de raccordement (5, 5') est associé par traitement thermique au couvercle de fermeture (2) par complémentarité de forme et/ou à force.

14. Emballage composite à fronton plat selon l'une quelconque des revendications 1 à 13, **caractérisé en ce que** l'élément de raccordement (5, 5') est fendu en son extrémité en face du couvercle de fermeture (2) dans un plan vertical au moins par rapport au couvercle de fermeture (2) fermé.

15. Emballage composite à fronton plat selon l'une quelconque des revendications 1 à 14, **caractérisé en ce qu**'un « sceau d'origine » (10) est prévu entre la bride (3) et le couvercle de fermeture (2) de l'élément de versement (1), lequel sceau est détruit lors de la première ouverture du couvercle de fermeture (2).

16. Procédé de fabrication d'un emballage composite à fronton plat selon l'une quelconque des revendications 1 à 3 ou 5 à 15, **caractérisé par** les étapes de procédé suivantes :
■ Fabrication de l'ouverture de versement dans la couche porteuse,
■ Revêtement de l'ouverture de versement à l'aide de la couche extérieure en PE, de la couche de barrage d'oxygène et de la couche intérieure en PE,
■ Formage du fond de l'emballage,
■ Perçage des couches de feuille recouvrant les ouvertures de versement avec l'élément de raccordement (5, 5'),
■ Raccordement de l'élément d'ouverture (4, 4') à la couche intérieure en PE,
■ Fixation de l'élément de versement (1) et raccordement du couvercle de fermeture (2) à l'élément d'ouverture (4, 4') à l'aide de l'élément de raccordement (5, 5'), et
■ Pliage et application de la pellicule sur le fronton de l'emballage à la suite du remplissage.

17. Procédé de fabrication d'un emballage composite à fronton plat selon l'une quelconque des revendications 4 à 15, **caractérisé par** les étapes de procédé suivantes :
■ Revêtement de la couche porteuse à l'aide de la couche extérieure en PE, de la couche de barrage d'oxygène et de la couche intérieure en PE,
■ Fabrication de l'ouverture de versement dans la zone du fronton de l'emballage,
■ Formage du fond de l'emballage,
■ Fixation de l'élément de versement (1) et de l'élément d'étanchéité (4") et raccordement du couvercle de fermeture (2) à l'élément d'ouverture (14) à l'aide de l'élément de raccordement (5, 5'), et
■ Pliage et application de la pellicule sur le fronton de l'emballage à la suite du remplissage.

18. Procédé selon la revendication 16 ou 17, **caractérisé en ce que** l'élément de raccordement (5,5') s'enclenche dans le couvercle de fermeture (2) lors de l'application de l'élément de versement (1).

19. Procédé selon l'une quelconque des revendications 16 à 18, **caractérisé en ce que** l'élément de raccordement (5, 5') est fixé au couvercle de fermeture (2) par formage thermique.
